# FASCICULE DE BREVET EUROPEEN

(11) **EP 3 113 655 B1**
(45) Date de publication et mention de la délivrance du brevet: **18.09.2019**
(21) Numéro de dépôt: 15708006.0
(22) Date de dépôt: 06.03.2015
(51) Int. Cl.: A47G 25/90

(54) **DISPOSITIF D'ASSISTANCE À L'ENFILAGE D'UN VÊTEMENT**
VORRICHTUNG ZUR UNTERSTÜTZUNG BEIM ANZIEHEN EINES BEKLEIDUNGSSTÜCKS
DEVICE FOR ASSISTANCE IN PUTTING ON AN ARTICLE OF CLOTHING

(30) Priorité: 07.03.2014 FR 1451850
(43) Date de publication de la demande: 11.01.2017
(73) Titulaire: Thuasne, 92300 Levallois Perret (FR)
(72) Inventeur: RUER, Aurélia, F-42240 Saint Maurice en Gourgois (FR); DE MONCUIT, Henri, F-42000 Saint Etienne (FR)
(74) Mandataire: Lavoix
(86) Numéro de dépôt international: PCT/EP2015/054789
(87) Numéro de publication internationale: WO 2015/132409

(56) Documents cités:
- FR-A- 788 477
- US-A- 4 145 822
- US-A1- 2011 297 709

## Description

La présente invention concerne un dispositif d'assistance à l'enfilage d'un vêtement destiné à enserrer un membre du corps d'un utilisateur, du type comprenant une partie de semelle, comprenant une première extrémité longitudinale et une deuxième extrémité longitudinale, une première partie de poche s'étendant à la première extrémité longitudinale et définissant avec la partie de semelle une première cavité de réception de l'extrémité du membre du corps, ladite première cavité étant tournée selon une direction longitudinale vers la deuxième extrémité longitudinale de la partie de semelle et un élément de préhension, ledit élément s'étendant à partir de la première extrémité longitudinale de la partie de semelle selon la direction longitudinale à l'extérieur de la partie de semelle.

L'invention s'applique plus particulièrement à l'assistance pour l'enfilage d'un vêtement médical de compression ou de contention ou d'un vêtement ajusté autour du membre du corps d'un utilisateur, tel qu'un bas ou autre.

De manière plus générale, l'invention s'applique à l'assistance pour l'enfilage d'un vêtement comprenant une partie tubulaire s'étendant entre deux extrémités et destinée à s'étendre de façon ajustée autour du membre de l'utilisateur, tel que sa jambe ou son bras par exemple.

Il existe deux sortes de vêtement destiné à enserrer un membre du corps d'un utilisateur, à savoir les vêtements à bout ouvert et les vêtements à bout fermé. Les deux extrémités de la partie tubulaire des vêtements à bout ouvert sont ouvertes de sorte qu'un utilisateur enfile le vêtement par l'une de ses extrémités et le fait glisser sur son membre jusqu'à ce que l'extrémité du membre, tel que le pied ou la main, sorte par l'autre extrémité du vêtement. L'une des extrémités de la partie tubulaire des vêtements à bout fermé est ouverte tandis que son autre extrémité est fermée de sorte qu'un utilisateur enfile le vêtement par son extrémité ouverte et le fait glisser sur son membre jusqu'à ce que l'extrémité du membre se trouve dans l'extrémité fermée du vêtement. L'extrémité fermée forme par exemple une chaussette ou un gant.

Lorsque le vêtement est destiné à enserrer le membre d'un utilisateur, par exemple pour exercer une compression ou une contention sur ce membre ou simplement pour rester en place sur ce membre sans nécessité de serrage particulier, il peut être difficile à enfiler du fait de la friction importante entre le membre et le vêtement. En outre, le vêtement peut présenter des zones plus étroites destinées à exercer une pression plus importante sur une partie spécifique du membre de l'utilisateur. Dans ce cas, l'utilisateur doit faire franchir à ces zones plus étroites des parties du membre présentant une circonférence plus grande que les parties destinées à recevoir les zones plus étroites du vêtement. Tel est le cas par exemple pour une orthèse de compression de la jambe qui comprend une zone plus étroite destinée à enserrer la cheville d'un utilisateur. Dans ce cas, la zone plus étroite doit pouvoir franchir les métatarses, le cou de pied et le talon de l'utilisateur avant d'atteindre la cheville. Par conséquent, l'enfilage du vêtement est rendu difficile et peut nécessiter un effort de traction sur le vêtement trop important pour l'utilisateur.

Afin de faciliter l'enfilage du vêtement, il est connu des dispositifs d'assistance à l'enfilage. Un tel dispositif est placé autour de l'extrémité du membre de l'utilisateur avant l'enfilage du vêtement et est réalisé en un matériau favorisant le glissement du vêtement autour du dispositif d'assistance, ce qui permet de réduire les efforts de traction nécessaires pour enfiler le vêtement. Une fois que le vêtement a été enfilé, le dispositif d'assistance est retiré. Le document EP-2 124 858 décrit par exemple un tel dispositif d'assistance pour l'enfilage d'un bas thérapeutique.

Un tel dispositif d'assistance est adapté pour être retiré par l'extrémité du membre lorsque le vêtement est à bout ouvert. Cependant, dans le cas d'un vêtement à bout fermé, le dispositif d'assistance doit être retiré par l'extrémité ouverte du vêtement à l'opposé de l'extrémité fermée alors que le dispositif d'assistance ce trouve au niveau de l'extrémité fermée. Dans ce cas, le retrait du dispositif d'assistance est très compliqué et peu pratique.

L'un des buts de l'invention est de pallier ces inconvénients en proposant un dispositif d'assistance à l'enfilage d'un vêtement adapté aussi bien pour les vêtements à bout ouvert que pour les vêtements à bout fermé.

A cet effet, l'invention concerne un dispositif d'assistance du type précité, comprenant en outre une deuxième partie de poche s'étendant à la deuxième extrémité longitudinale et définissant avec la partie de semelle une deuxième cavité de réception de l'extrémité du membre du corps, ladite deuxième cavité étant tournée selon la direction longitudinale vers la première extrémité longitudinale de la partie de semelle.

Le dispositif d'assistance selon l'invention comprend ainsi une première cavité destinée à recevoir l'extrémité du membre de l'utilisateur lorsque le vêtement à enfiler est à bout ouvert et une deuxième cavité destinée à recevoir l'extrémité du membre de l'utilisateur lorsque le vêtement à enfiler est à bout fermé. En adaptant la forme de la deuxième cavité, notamment pour faciliter le retrait de l'extrémité du membre de cette cavité une fois que le vêtement est enfilé, le retrait de ce dispositif d'assistance est facilité car il peut être retiré par l'extrémité ouverte du vêtement sans que l'extrémité du membre fasse obstacle à son glissement le long du membre de l'utilisateur.

En prévoyant un élément de préhension solidaire de la première extrémité longitudinale de la partie de semelle du dispositif d'assistance, l'utilisateur peut tirer le dispositif d'assistance en saisissant cet élément de préhension pour le retirer. Dans le cas d'un vêtement à bout ouvert, l'élément de préhension se trouve du côté de l'extrémité du membre de l'utilisateur qui peut simplement tirer sur cet élément pour retirer le dispositif par le bout ouvert du vêtement. Dans le cas d'un vêtement à bout fermé, l'élément de préhension se trouve du côté opposé à l'extrémité du membre de l'utilisateur, donc du côté de l'extrémité ouverte du vêtement. Ainsi, l'utilisateur peut également tirer sur l'élément de préhension une fois que l'extrémité du membre a été retirée de la deuxième cavité, pour faire glisser le dispositif d'assistance le long du membre de l'utilisateur et le retirer par l'extrémité ouverte du vêtement.

Selon des caractéristiques préférées du dispositif d'assistance selon l'invention :
- l'élément de préhension est formé par une sangle comprenant au moins une extrémité solidaire de la première extrémité longitudinale de la partie de semelle et une partie libre s'étendant à l'extérieur de la partie de semelle ;
- les deux extrémités de la sangle sont solidaires de la première extrémité longitudinale de sorte que la partie libre forme une boucle s'étendant à l'extérieur de la partie de semelle ;
- la partie de semelle comprend une première face et une deuxième face opposées l'une par rapport à l'autre, la première partie de poche s'étendant sur la première face de la partie de semelle et la deuxième partie de poche s'étendant sur la deuxième face de la partie de semelle ;
- chaque partie de poche un bord externe solidaire de la partie de semelle et un bord interne libre s'étendant en regard de la partie de semelle de sorte que l'extrémité du membre du corps est reçue entre le bord externe et le bord interne de la partie de poche et dans la cavité définie par la partie de semelle et la partie de poche ;
- le bord interne de chaque partie de poche présente une forme courbe, la courbure dudit bord interne étant tournée vers l'extrémité longitudinale à laquelle ladite partie de poche s'étend ou en ce que le bord interne de chaque partie de poche est sensiblement rectiligne ;
- le bord externe de chaque partie de poche est cousu, soudé ou collé à la partie de semelle ou en ce que la partie de semelle et chaque partie de poche sont tricotées ensembles ;
- la première partie de poche présente une longueur selon la direction longitudinale supérieure à la longueur selon la direction longitudinale de la deuxième partie de poche ;
- le dispositif est réalisé en un matériau apte à permettre le glissement d'un vêtement à enfiler sur le dispositif d'assistance.

D'autres aspects et avantages de l'invention apparaîtront à la lecture de la description qui suit, donnée à titre d'exemple et faite en référence aux dessins annexés, dans lesquels :
- la Fig. 1 est une représentation schématique de dessus du dispositif d'assistance selon l'invention,
- la Fig. 2 est une représentation schématique de dessous du dispositif d'assistance de la Fig. 1,
- la Fig. 3 est une représentation schématique de côté du dispositif d'assistance lorsque l'extrémité du membre d'un utilisateur est disposé dans la première cavité du dispositif, et
- la Fig. 4 est une représentation schématique de côté du dispositif d'assistance lorsque l'extrémité du membre d'un utilisateur est disposé dans la deuxième cavité du dispositif.

En référence aux figures 1 à 4, on décrit un dispositif d'assistance 1 à l'enfilage d'un vêtement sur une partie d'un membre de l'utilisateur, par exemple sa jambe. La description sera faite en référence à l'enfilage de bas, et plus particulièrement de bas thérapeutiques par exemple pour le traitement de maladies veineuses et/ou lymphatiques. Il est cependant entendu que le dispositif d'assistance selon l'invention peut s'appliquer à tout autre type de vêtement, médical ou non, pour les jambes ou pour les bras ou une partie de ceux-ci, comprenant une partie tubulaire ouverte à au moins l'une de ses deux extrémités.

Le dispositif d'assistance 1 comprend une partie de semelle 2, destinée à s'étendre sur la plante du pied sur au moins une partie de celle-ci jusqu'au bout des orteils de l'utilisateur, comme représenté sur les Fig. 3 et 4. De préférence, la partie de semelle 2 s'étend sur au moins toute la longueur du pied. Avantageusement, la partie de semelle 2 présente une longueur suffisante pour s'étendre sur toute la longueur du pied de la plupart des utilisateurs potentiels, de sorte qu'un seul dispositif d'assistance 1 est adapté à plusieurs gabarits d'utilisateurs. Ainsi, la partie de semelle s'étend au moins de l'extrémité des orteils à l'extrémité du talon d'un utilisateur de sorte à couvrir l'ensemble du pied, y compris le talon.

Dans la description, le terme « longitudinal » est défini par rapport à la longueur de la partie de semelle, cette longueur étant mesurée selon la longueur du pied d'un utilisateur.

La largeur de la partie de semelle 2 est également de préférence au moins égale à la largeur du pied de l'utilisateur. Avantageusement, la partie de semelle 2 présente une largeur suffisante pour s'étendre sur toute la largeur du pied de la plupart des utilisateurs potentiels, de sorte qu'un seul dispositif d'assistance 1 est adapté à plusieurs gabarits d'utilisateurs.

La partie de semelle 2 comprend une première extrémité longitudinale 4 et une deuxième extrémité longitudinale 6. Selon le mode de réalisation représenté sur les figures, entre les extrémités longitudinales, la partie de semelle présente une forme sensiblement ovale, comme représenté sur les Fig. 1 et 2, de sorte que la largeur de la partie semelle 2 est supérieure au centre de celle-ci qu'à ses extrémités longitudinales. Ainsi, la partie de semelle 2 entoure la palme du pied d'un utilisateur lorsque le dispositif d'assistance 1 est porté. Il est entendu que d'autres formes de partie de semelle 2 peuvent être envisagées. Il convient cependant de noter qu'il est préférable que la largeur de la partie de semelle 2 se réduise vers ses extrémités longitudinales 4 et 6 et que la forme de ces extrémités soit arrondies afin que celles-ci soient aptes à entourer les orteils et le talon de l'utilisateur, comme cela sera décrit ultérieurement.

La partie de semelle comprend une première face 8 et une deuxième face 10, opposées l'une à l'autre. Comme représenté sur les Fig. 3 et 4, l'une de ces faces est destinée à être appliquée contre la plante du pied de l'utilisateur, selon le sens dans lequel est porté le dispositif d'assistance, comme cela sera décrit ultérieurement.

Une première partie de poche 12 est fixée sur la première face 8 de la partie de semelle 2 de sorte à recouvrir la première extrémité longitudinale 4 et à s'étendre vers le centre de la partie de semelle 2, comme représenté sur la Fig. 1. La première partie de poche 12 est formée par une bande de matériau fixée sur la partie de semelle et s'étendant entre un bord externe 14 fixé à la première extrémité 4 de la partie de semelle 2 et un bord interne 16 s'étendant en regard de la partie de semelle. Le bord externe 14 présente une forme identique à la forme de la première extrémité longitudinale 4, c'est-à-dire arrondie selon le mode de réalisation représenté sur les figures. Le bord interne 16 présente par exemple également une forme arrondie, dont la courbure est tournée vers la première extrémité longitudinale 4. Ainsi, selon le mode de réalisation représenté sur les figures, la première partie de poche 12 présente sensiblement une forme de croissant de lune. En variante, le bord interne 16 peut être sensiblement rectiligne de sorte que la première partie de poche 12 présente une forme de demi-cercle. Le bord externe 14 est par exemple cousu à la première extrémité longitudinale 4, tandis que le bord interne 16 est libre, c'est-à-dire qu'il n'est pas fixé à la partie de semelle 2. Ainsi, la première partie de poche 12 définit avec la première face 8 de la partie de semelle 2 une cavité 18, à l'intérieur de laquelle l'extrémité du pied d'un utilisateur, c'est-à-dire notamment ses orteils, peut être disposée, comme représenté sur la Fig. 3. La première cavité 18 est tournée selon la direction longitudinale vers la deuxième extrémité longitudinale 6 de la partie de semelle 2, c'est-à-dire que lorsque l'extrémité du pied est disposée dans la première cavité 18, le talon est disposé du côté de la deuxième extrémité longitudinale 6. Alternativement, le bord externe 14 pourrait être collé ou soudé à la partie de semelle 2, ou fixé de toute autre manière appropriée.

Selon le mode de réalisation représenté sur les figures, une deuxième partie de poche 20 est fixée sur la deuxième face 10 de la partie de semelle 2 de sorte à recouvrir la deuxième extrémité longitudinale 6 et à s'étendre vers le centre de la partie de semelle 2, comme représenté sur la Fig. 2. La deuxième partie de poche 20 est formée par une bande de matériau fixée sur la partie de semelle et s'étendant entre un bord externe 22 fixé à la deuxième extrémité 6 de la partie de semelle 2 et un bord interne 24 s'étendant en regard de la partie de semelle 2. Le bord externe 22 présente une forme identique à la forme de la deuxième extrémité longitudinale 6, c'est-à-dire arrondie selon le mode de réalisation représenté sur les figures. Le bord interne 24 présente par exemple également une forme arrondie, dont la courbure est tournée vers la deuxième extrémité longitudinale 6. Ainsi, selon le mode de réalisation représenté sur les figures, la deuxième partie de poche 20 présente sensiblement une forme de croissant de lune. En variante, le bord interne 24 peut être sensiblement rectiligne de sorte que la deuxième partie de poche 20 présente une forme de demi-cercle. Le bord externe 22 est par exemple cousu à la deuxième extrémité longitudinale 6, tandis que le bord interne 24 est libre, c'est-à-dire qu'il n'est pas fixé à la partie de semelle 2. Ainsi, la deuxième partie de poche 12 définit avec la deuxième face 10 de la partie de semelle 2 une cavité 26, à l'intérieur de laquelle l'extrémité du pied d'un utilisateur, c'est-à-dire notamment ses orteils, peut être disposé, comme représenté sur la Fig. 4. La deuxième cavité 26 est tournée selon la direction longitudinale vers la première extrémité longitudinale 4 de la partie de semelle 2, c'est-à-dire que lorsque l'extrémité du pied est disposée dans la deuxième cavité 26, le talon est disposé du côté de la première extrémité longitudinale 4.Alternativement, le bord externe 22 pourrait être collé ou soudé à la partie de semelle 2, ou fixé de toute autre manière appropriée.

En variante, le dispositif d'assistance peut être tricoté de sorte à former la partie de semelle et les première et deuxième parties de poche d'une seule pièce.

Selon le mode de réalisation représenté sur les figures, la longueur de la première partie de poche 12, mesurée selon la direction longitudinale, est supérieure à la longueur de la deuxième partie de poche 20, c'est-à-dire que la première partie de poche 12 recouvre une plus grande partie de la partie de semelle 2 que la deuxième partie de poche 20 et que la première cavité 18 est plus profonde que la deuxième cavité 26.

La première partie de poche 12 et la deuxième partie de poche 20 ont été décrites comme s'étendant sur deux faces opposées de la partie de semelle 2. Il convient cependant de noter que les deux parties de poche pourraient s'étendre sur la même face de la partie de semelle 2 à chacune des extrémités de cette face. Cependant, dans ce cas, le talon pourrait faire obstacle au retrait du dispositif d'assistance 1, comme cela sera décrit ultérieurement. De même, la forme et la dimension des parties de poche ont été décrites pour une utilisation confortable du dispositif d'assistance, il convient cependant de noter que ces formes et dimensions pourraient varier.

Un élément de préhension 28 est fixé à la première extrémité longitudinale 4 et s'étend selon la direction longitudinale vers l'extérieur de la partie de semelle 2, c'est-à-dire à l'opposé de la deuxième extrémité longitudinale 6. L'élément de préhension 28 est par exemple formé par une sangle souple dont au moins une extrémité 30 est fixée à la première extrémité longitudinale 4. Selon le mode de réalisation représenté sur les figures, les deux extrémités 30 de la sangle sont fixées à la première extrémité longitudinale 4 de sorte que la sangle forme une boucle à l'extérieur de la partie de semelle 2. La partie de l'élément de préhension 28 s'étendant à l'extérieur de la partie de semelle 2 est désignée sous le terme de partie libre 32. Les extrémités 30 de la sangle sont par exemple cousues entre elles et à la première extrémité longitudinale 4 de la partie de semelle 2 ou au bord externe 14 de la première partie de poche 12. Alternativement, les extrémités 30 peuvent être collées ou soudées ou autre.

En variante, l'élément de préhension 28 est formé par une sangle dont l'une des extrémités est fixée à la première extrémité longitudinale 4 de la partie de semelle 2 et dont l'autre extrémité est pourvue d'un élément rigide, tel qu'un anneau ou une languette, permettant de saisir l'élément de préhension. Un tel élément rigide est par exemple réalisé en un matériau plastique ou métallique et est fixé par une confection à l'extrémité libre de la sangle.

L'ensemble du dispositif d'assistance 1 décrit ci-dessus est souple et non extensible et est réalisé en au moins un matériau apte à permettre le glissement d'un vêtement à enfiler sur le dispositif d'assistance. Par exemple, le matériau est un tissu de polyamide ou de polyester traité pour permettre le glissement, par exemple en revêtant ses fils constitutifs de polytétrafluoroéthylène (PTFE). En variante, le dispositif peut être réalisé en soie ou autre. Les différentes parties du dispositif d'assistance peuvent être réalisés en matériaux différents, bien qu'il soit préférable de choisir un matériau unique favorisant le glissement du vêtement à enfiler.

Le fonctionnement du dispositif d'assistance 1 décrit ci-dessus va à présent être décrit dans le cas de l'enfilage d'un vêtement à bout ouvert, tel qu'un bas de compression à bout ouvert, puis dans le cas de l'enfilage d'un vêtement à bout fermé, tel qu'un bas de compression à bout fermé.

Avant d'enfiler le vêtement, l'utilisateur met en place son pied dans le dispositif d'assistance 1.

Dans le cas d'un vêtement à bout ouvert, c'est-à-dire dont les deux extrémités de la partie tubulaire sont ouvertes, l'utilisateur place l'extrémité de son pied dans la première cavité 18, c'est-à-dire que l'élément de préhension 28 s'étend devant le pied de l'utilisateur du côté de ses orteils, comme représenté sur la Fig. 3. La profondeur de la première cavité 18 permet d'assurer un maintien du dispositif sur le pied lors de l'enfilage du vêtement.

Le vêtement est ensuite enfilé de façon classique au-dessus du dispositif d'assistance 1 par l'une de ses extrémités. Du fait de son matériau, le dispositif d'assistance permet d'enfiler facilement le vêtement, qui glisse sur le dispositif d'assistance. En particulier, les parties les plus étroites du vêtement, telles que la zone destinée à recouvrir la cheville dans le cas d'un bas de compression, peuvent facilement passer les zones les plus larges du pied, telles que les métatarses, le cou de pied ou le talon.

Le vêtement est enfilé jusqu'à ce que le pied ressorte par l'autre extrémité du vêtement. Le dispositif d'assistance 1 peut alors facilement être retiré en tirant sur l'élément de préhension 28 ou en retirant le pied de la première cavité 18.

Dans le cas d'un vêtement à bout fermé, c'est-à-dire dont l'une des extrémités de la partie tubulaire est fermée et l'autre extrémité est ouverte, l'utilisateur place l'extrémité de son pied dans la deuxième cavité 26, c'est-à-dire que l'élément de préhension 28 s'étend derrière le pied de l'utilisateur du côté de son talon, comme représenté sur la Fig. 4. La faible profondeur de la deuxième cavité 26 est agencée pour que la deuxième partie de poche 20 s'étende sur les orteils de l'utilisateur mais pas au-delà.

Le vêtement est ensuite enfilé par le bout ouvert de la partie tubulaire. Le bout fermé de la partie tubulaire aide, quant à lui à maintenir en place le dispositif d'assistance 1 lors de l'enfilage du vêtement puisque la profondeur de la deuxième cavité 26 offre un maintien réduit par rapport à la profondeur de la première cavité 18. Au cours de l'enfilage, l'élément de préhension 28 est maintenu contre la jambe de l'utilisateur du fait de l'ajustement du vêtement enfilé et ressort par le bout ouvert du vêtement. A cet effet, la longueur de l'élément de préhension 28 est choisie pour que, lorsque le vêtement est complément enfilé, une partie de la partie libre 32 de l'élément de préhension sorte du vêtement par son bout ouvert et puisse être saisi par l'utilisateur.

Une fois que le vêtement est enfilé, l'utilisateur dégage ses orteils de la deuxième cavité 26 par exemple en tirant sur la deuxième partie de poche 20 par-dessus le vêtement enfilé. Cette opération n'est pas trop fastidieuse du fait de la faible profondeur de la deuxième cavité 26. Lorsque les orteils ont été retirés de la deuxième cavité 26, le dispositif d'assistance n'est plus maintenu que par le serrage du vêtement contre le membre de l'utilisateur. L'utilisateur saisit alors simplement l'élément de préhension et tire sur celui-ci pour faire glisser le dispositif d'assistance le long du membre de l'utilisateur et le faire sortir par le bout ouvert du vêtement. On notera que le glissement du dispositif d'assistance ne nécessite pas un effort de traction important sur l'élément de préhension 28 du fait du matériau du dispositif d'assistance qui réduit les frictions entre le dispositif et le vêtement et favorise le glissement.

Le fait de positionner les parties de poche sur deux faces opposées du dispositif d'assistance permet d'éviter que la partie de poche non utilisée n'interfère avec le pied de l'utilisateur lors du retrait du dispositif et n'entrave ce retrait.

Il convient de noter que si le dispositif d'assistance était destiné à enfiler un vêtement autour du bras d'un utilisateur, la partie de semelle 2 serait destinée à s'étendre sur la paume ou sur le dos de la main d'un utilisateur et les cavités 18 et 26 seraient destinées à recevoir le bout des doigts de l'utilisateur. Le fonctionnement du dispositif serait similaire à ce qui a été décrit précédemment.

## Revendications

1. Dispositif d'assistance (1) à l'enfilage d'un vêtement destiné à enserrer un membre du corps d'un utilisateur, ledit dispositif comprenant une partie de semelle (2), comprenant une première extrémité longitudinale (4) et une deuxième extrémité longitudinale (6), une première partie de poche (12) s'étendant à la première extrémité longitudinale (4) et définissant avec la partie de semelle (2) une première cavité (18) de réception de l'extrémité du membre du corps, ladite première cavité (18) étant tournée selon une direction longitudinale vers la deuxième extrémité longitudinale (6) de la partie de semelle (2), et un élément de préhension (28), ledit élément s'étendant à partir de la première extrémité longitudinale (4) de la partie de semelle (2) selon la direction longitudinale à l'extérieur de la partie de semelle (2), **caractérisé en ce que** le dispositif comprenant en outre une deuxième partie de poche (20) s'étendant à la deuxième extrémité longitudinale (6) et définissant avec la partie de semelle (2) une deuxième cavité (26) de réception de l'extrémité du membre du corps, ladite deuxième cavité (26) étant tournée selon la direction longitudinale vers la première extrémité longitudinale (4) de la partie de semelle (2).

2. Dispositif d'assistance selon la revendication 1, **caractérisé en ce que** l'élément de préhension (28) est formé par une sangle comprenant au moins une extrémité (30) solidaire de la première extrémité longitudinale (4) de la partie de semelle (2) et une partie libre (32) s'étendant à l'extérieur de la partie de semelle (2).

3. Dispositif d'assistance selon la revendication 2, **caractérisé en ce que** les deux extrémités (30) de la sangle sont solidaires de la première extrémité longitudinale (4) de sorte que la partie libre (32) forme une boucle s'étendant à l'extérieur de la partie de semelle (2).

4. Dispositif d'assistance selon l'une quelconque des revendications 1 à 3, **caractérisé en ce que** la partie de semelle (2) comprend une première face (8) et une deuxième face (10) opposées l'une par rapport à l'autre, la première partie de poche (12) s'étendant sur la première face (8) de la partie de semelle (2) et la deuxième partie de poche (20) s'étendant sur la deuxième face (10) de la partie de semelle (2).

5. Dispositif d'assistance selon l'une quelconque des revendications 1 à 4, **caractérisé en ce que caractérisé en ce que** chaque partie de poche (12, 20) comprend un bord externe (14, 22) solidaire de la partie de semelle (2) et un bord interne (16, 24) libre s'étendant en regard de la partie de semelle (2) de sorte que l'extrémité du membre du corps est reçue entre le bord externe (14, 22) et le bord interne (16, 24) de la partie de poche (12, 20) et dans la cavité (18, 26) définie par la partie de semelle (2) et la partie de poche (12, 20).

6. Dispositif d'assistance selon la revendication 5, **caractérisé en ce que** le bord interne (16, 24) de chaque partie de poche (12, 20) présente une forme courbe, la courbure dudit bord interne (16, 24) étant tournée vers l'extrémité longitudinale à laquelle ladite partie de poche (4, 6) s'étend ou **en ce que** le bord interne (16, 24) de chaque partie de poche (12, 20) est sensiblement rectiligne.

7. Dispositif d'assistance selon la revendication 5 ou 6, **caractérisé en ce que** le bord externe (14, 22) de chaque partie de poche (12, 20) est cousu, soudé ou collé à la partie de semelle (2) ou **en ce que** la partie de semelle (2) et chaque partie de poche (12, 20) sont tricotées ensembles.

8. Dispositif d'assistance selon l'une quelconque des revendications 1 à 7, **caractérisé en ce que** la première partie de poche (12) présente une longueur selon la direction longitudinale supérieure à la longueur selon la direction longitudinale de la deuxième partie de poche (20).

9. Dispositif d'assistance selon l'une quelconque des revendications 1 à 8, **caractérisé en ce qu'**il est réalisé en un matériau apte à permettre le glissement d'un vêtement à enfiler sur le dispositif d'assistance.

## Patentansprüche

1. Vorrichtung zur Unterstützung (1) beim Anziehen eines Kleidungsstücks, das dazu bestimmt ist, ein Körperteil eines Benutzers zu umgeben, wobei die Vorrichtung aufweist einen Sohlenteil (2), der ein erstes Längsende (4) und ein zweites Längsende (6) aufweist, einen ersten Taschenteil (12), der sich am ersten Längsende (4) erstreckt und mit dem Sohlenteil (2) eine erste Kavität (18) zur Aufnahme des Endes des Körperteils definiert, wobei die erste Kavität (18) entlang einer Längsrichtung zu dem zweiten Längsende (6) des Sohlenteils (2) hin gewandt ist, und ein Element zur Handhabung (28), wobei das besagte Element sich ausgehend von dem ersten Längsende (4) des Sohlenteils (2) entlang der Längsrichtung nach auswärts des Sohlenteils (2) erstreckt, **dadurch gekennzeichnet, dass** die Vorrichtung ferner aufweist einen zweiten Taschenteil (20), der sich am zweiten Längsende (6) erstreckt und mit dem Sohlenteil (2) eine zweite Kavität (26) zur Aufnahme des Endes des Körperteils definiert, wobei die zweite Kavität (26) entlang der Längsrichtung zu dem ersten Längsende (4) des Sohlenteils hin gewandt ist.

2. Vorrichtung zur Unterstützung gemäß Anspruch 1, **dadurch gekennzeichnet, dass** das Element zur Handhabung (28) durch ein Band gebildet ist, welches aufweist wenigstens ein Ende (30), das fest mit dem ersten Längsende (4) des Sohlenteils (2) verbunden ist, und einen freien Abschnitt (32), der sich auswärts des Sohlenteils (2) erstreckt.

3. Vorrichtung zur Unterstützung gemäß Anspruch 2, **dadurch gekennzeichnet, dass** die beiden Enden (30) des Bands fest mit dem ersten Längsende (4) verbunden sind, sodass der freie Abschnitt (32) eine Schlaufe bildet, die sich auswärts des Sohlenteils (2) erstreckt.

4. Vorrichtung zur Unterstützung gemäß irgendeinem der Ansprüche 1 bis 3, **dadurch gekennzeichnet, dass** der Sohlenabschnitt (2) aufweist eine erste Seite (8) und eine zweite Seite (10), die einander entgegengesetzt sind, wobei der erste Taschenteil (12) sich auf der ersten Seite (8) des Sohlenteils (2) erstreckt und der zweite Taschenteil (20) sich auf zweiten Seite (10) des Sohlenteils (2) erstreckt.

5. Vorrichtung zur Unterstützung gemäß irgendeinem der Ansprüche 1 bis 4, **dadurch gekennzeichnet, dass** jeder Taschenteil (12, 20) aufweist einen Außenrand (14, 22), der fest mit dem Sohlenteil (2) verbunden ist, und einen freien Innenrand (16, 24), der sich gegenüber dem Sohlenteil (2) erstreckt, sodass das Ende des Körperteils zwischen dem Außenrand (14, 22) und dem Innenrand (16, 24) des Taschenteils (12, 20) in der Kavität (18, 26) aufgenommen ist, die von dem Sohlenteil (2) und dem Taschenteil (12, 20) definiert wird.

6. Vorrichtung zur Unterstützung gemäß Anspruch 5, **dadurch gekennzeichnet, dass** der Innenrand (16, 24) jedes Taschenteils (12, 20) eine Kurvengestalt hat, wobei die Krümmung des Innenrands (16, 24) zu dem Längsende hin gewandt ist, an welchem sich der besagte Taschenteil (4, 6) erstreckt, oder dass der Innenrand (16, 24) jedes Taschenteils (12, 20) im Wesentlichen gerade ist.

7. Vorrichtung zur Unterstützung gemäß Anspruch 5 oder 6, **dadurch gekennzeichnet**, das der Außenrand (14, 22) jedes Taschenteils (12, 20) an den Sohlenteil (2) genäht, geschweißt oder geklebt ist oder dass der Sohlenteil (2) und jeder Taschenteil (12, 20) ganzheitlich gestrickt sind.

8. Vorrichtung zur Unterstützung gemäß irgendeinem der Ansprüche 1 bis 7, **dadurch gekennzeichnet, dass** der erste Taschenteil (12) eine Länge entlang der Längsrichtung hat, die größer ist als die Länge entlang der Längsrichtung des zweiten Taschenteils (20).

9. Vorrichtung zur Unterstützung gemäß irgendeinem der Ansprüche 1 bis 8, **dadurch gekennzeichnet, dass** sie aus einem Material gemacht ist, das imstande ist, das Gleiten eines Kleidungsstücks auf die Vorrichtung zur Unterstützung zu erlauben.

## Claims

1. Assistance device (1) for assisting with putting on an item of clothing which is to hug tightly a limb of the body of a user, said device comprising a sole part (2) comprising a first longitudinal end (4) and a second longitudinal end (6), a first pocket part (12) extending to the first longitudinal end (4) and defining with the sole part (2) a first cavity (18) for receiving the end of the limb of the body, said first cavity (18) facing in a longitudinal direction towards the second longitudinal end (6) of the sole part (2), and a gripping element (28), said element extending starting from the first longitudinal end (4) of the sole part (2) in the longitudinal direction outside the sole part (2), **characterised in that** the device further comprises a second pocket part (20) extending to the second longitudinal end (6) and defining with the sole part (2) a second cavity (26) for receiving the end of the limb of the body, said second cavity (26) facing in the longitudinal direction towards the first longitudinal end (4) of the sole part (2).

2. Assistance device according to claim 1, **characterised in that** the gripping element (28) is formed by a strap comprising at least one end (30) secured to the first longitudinal end (4) of the sole part (2) and a free part (32) extending outside the sole part (2).

3. Assistance device according to claim 2, **characterised in that** the two ends (30) of the strap are secured to the first longitudinal end (4) so that the free part (32) forms a loop extending outside the sole part (2).

4. Assistance device according to any one of claims 1 to 3, **characterised in that** the sole part (2) comprises a first face (8) and a second face (10) which are opposite one another, the first pocket part (12) extending on the first face (8) of the sole part (2) and the second pocket part (20) extending on the second face (10) of the sole part (2).

5. Assistance device according to any one of claims 1 to 4, **characterised in that** each pocket part (12, 20) comprises an outside edge (14, 22) secured to the sole part (2) and a free inside edge (16, 24) extending facing the sole part (2) so that the end of the limb of the body is received between the outside edge (14, 22) and the inside edge (16, 24) of the pocket part (12, 20) and in the cavity (18, 26) defined by the sole part (2) and the pocket part (12, 20).

6. Assistance device according to claim 5, **characterised in that** the inside edge (16, 24) of each pocket part (12, 20) has a curved shape, the curve of said inside edge (16, 24) facing the longitudinal end to which said pocket part (4, 6) extends, or **in that** the inside edge (16, 24) of each pocket part (12, 20) is substantially straight.

7. Assistance device according to claim 5 or 6, **characterised in that** the outside edge (14, 22) of each pocket part (12, 20) is stitched, welded or adhesively bonded to the sole part (2), or **in that** the sole part (2) and each pocket part (12, 20) are knitted together.

8. Assistance device according to any one of claims 1 to 7, **characterised in that** the first pocket part (12) has a length in the longitudinal direction which is greater than the length in the longitudinal direction of the second pocket part (20).

9. Assistance device according to any one of claims 1 to 8, **characterised in that** it is made of a material capable of allowing an item of clothing which is to be put on to slide on the assistance device.
